# EUROPÄISCHE PATENTSCHRIFT

(11) **EP 0 563 889 B1**
(45) Veröffentlichungstag und Bekanntmachung des Hinweises auf die Patenterteilung: **05.06.1996**
(21) Anmeldenummer: 93105267.4
(22) Anmeldetag: 30.03.1993
(51) Int. Cl.: F21V 19/02

(54) **Strahler mit einer Fokussiereinrichtung**
Projector with focussing device
Projecteur et dispositif de focalisation pour celui-ci

(30) Priorität: 30.03.1992 DE 4210450
(43) Veröffentlichungstag der Anmeldung: 06.10.1993
(73) Patentinhaber: Engel, Hartmut S., D-71691 Freiberg (DE)
(72) Erfinder: Engel, Hartmut S., D-71691 Freiberg (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- EP-A- 0 389 912
- EP-A- 0 521 267

## Beschreibung

Die Erfindung betrifft einen Strahler mit einer Fokussiereinrichtung zur Erzeugung einer Relativbewegung zwischen Leuchtmittel und Reflektor. Ein derartiger Strahlet ist z.B. aus Dokument EP-A-0 389 912 bekannt.

Fokussiereinrichtungen sind insbesondere dann erforderlich, wenn Lichtquelle und Reflektor getrennt und die Lichtquelle insbesondere punktförmig ist. Aber auch bei sich in Richtung der Längsachse des jeweiligen Reflektors erstreckender Lichtquelle sowie zur Erzielung spezieller Effekte sind Fokussiereinrichtungen von Vorteil.

Aufgabe der Erfindung ist es, eine einfach aufgebaute, problemfrei zu betätigende, betriebssichere Fokussiereinrichtung zu schaffen, die insbesondere auch in Verbindung mit einem Standard-Kopfteil eines Strahlers verwendbar ist, welcher mit ohne Fokussiereinrichtung ausgestatteten Strahlerköpfen gekoppelt werden kann.

Gelöst wird diese Aufgabe nach der Erfindung im wesentlichen durch ein Kopfteil mit einem eine Lampenfassung aufnehmenden Zylinderteil, einem auf das Zylinderteil aufschiebbaren hülsenförmigen Fokussierring, der über ein Außengewinde mit einem Reflektorhalter verschraubt und bezüglich des Zylinderteils drehbar sowie mittels einer Halteeinrichtung in Axialrichtung festlegbar ist, und einer zwischen dem Reflektorhalter und der Halteeinrichtung wirksamen Axialführung.

Die nach dieser Ausgestaltung mögliche einfache Verbindung der Fokussiereinrichtung mit einem Standard-Kopfteil gestattet es, unterschiedliche Strahlerstrukturen zu realisieren, wobei sich die Fokussiereinrichtung durch äußerst kompakten Aufbau, problemfreie Bedienbarkeit und einen großen Verstellbereich auszeichnet.

Nach einer vorteilhaften Ausführungsform der Erfindung weist das Zylinderteil einen lampenseitigen Hülsenfortsatz auf, der mit einem die Haltevorrichtung bildendem Bajonettring unter gleichzeitiger axialer Festlegung eines am Fokussierring vorgesehenen Innenringstegs kuppelbar ist. Dabei ist der Bajonettring zweckmäßigerweise im Reflektorhalter zwischen zwei Anschlägen axial beweglich gehaltert und an seiner Aussenseite mit zunmindest einem in Axialrichtung verlaufenden Führungssteg versehen, der in eine komplementäre Nut im Reflektorhalter eingreift.

Die Bajonettverbindung wird auf diese Weise in mehrfacher Hinsicht genutzt und gestattet im übrigen auch einen einfachen Lampenwechsel, da zu diesem Zweck der Reflektorhalter in jeder beliebigen Stellung der Fokussiereinrichtung über die Bajonettverbindung einfach gelöst und abzogen werden kann, so daß das jeweils zu verwendende Leuchtmittel leicht zugänglich ist. In der Grundstellung der Fokussiereinrichtung kann der Reflektorhalter dann wiederum problemfrei über die Bajonettverbindung mit dem Zylinderteil gekuppelt werden.

Weitere vorteilhafte Ausgestaltungen der Erfindung sind in den Unteransprüchen beschrieben.

Ein Ausführungsbeispiel der Erfindung wird nachfolgend unter Bezugnahme auf die Zeichnung erläutert.

Die einzige Figur der Zeichnung zeigt eine schematische Querschnittsansicht eines mit einem Integralkopf 2 ausgestattenen Strahlers, über den der Strahler mit einem rohrförmigen Trägerelement kuppelbar ist, das eine zum Kupplungskonus 5 komplementäre Aufnahmeöffnung aufweist.

Charakteristisch für den Integralkopf ist, daß zwischen dem metallischen Kupplungskonus, der vorzugsweise aus Aluminium besteht, und den einer besonderen Wärmebelastung ausgesetzten Teilen, insbesondere dem den Fokussierring 6 tragenden Zylinderteil 9 keine Wärmebrücke vorhanden ist. Die Verbindung zwischen dem Kupplungskonus 5 und dem die Fassung 3 aufnehmenden Zylinderteil 9 erfolgt über einen Kunststoffbereich 15, der durch Spritzen oder Gießen hergestellt wird und die verschiedenen Bestandteile des Integralkopfes 2 zu einer Einheit verbindet. Alternativ dazu ist es auch wie in der Zeichnung dargestellt möglich, eine Verschraubung von Einzelelementen vorzunehmen, wobei zum Verschrauben vorzugsweise Kunststoffschrauben oder als Wärmebrücke nicht störend in Erscheinung tretende Metallschrauben geringen Querschnitts Verwendung finden können.

Die Wärmeübertragung von den einer besonderen Wärmebelastung ausgesetzten Teilen des Integralkopfes zu dem Kupplungskonus 5 wird ferner durch eine Einschnürung 24 reduziert, die zwischen dem Kupplungskonus 5 und den fassungstragenden Teilen ausgebildet ist.

Die jeweilige Fassung 3 für das verwendete Leuchtmittel 16 wird mit dem Zylinderteil 9 verschraubt, das gemäß einer Ausgestaltung mit der zum Konusteil 5 gehörenden Endwand auch über Kunststoffschrauben fixiert sein kann.

Das Zylinderteil 9 bildet eine Aufnahme und Führung für einen hülsenförmigen Fokussierring 6, welcher über ein Außengewinde 7 einen Reflektorhalter 1 trägt.

Dieser Fokussierring 6 und damit auch der mit ihm verbundene Reflektorhalter 1 werden somit zum Zwecke der Verbindung mit dem Integralkopf 2 einfach auf das Zylinderteil 9 geschoben, wobei ein am unteren Ende des Fokussierrings 6 vorgesehener Innenringsteg 8 zur Anlage an einer entsprechenden Anschlagfläche des Zylinderteils kommt und in dieser Position dann mittels eines Bajonettrings 10 in Axialrichtung festgelegt werden kann.

Dieser Bajonettring 10 wirkt mit einem Hülsenfortsatz des Zylinderteils 9 zusammen und ist mit diesem Hülsenfortsatz 23 kuppelbar.

Der Bajonettring 10 ist mit einer Innenringwand 12 versehen, welche den Hülsenfortsatz 23 umgreift und gleichzeitig als Wärmeschild bzw. Wärmeableitungsteil wirkt. Bodenseitig ist im Bajonettring 10 ein Federring 13 üblicher Art vorgesehen.

Die zusammenwirkenden Flächen von hülsenförmigen Fortsatz 23 und Bajonettring 10 verlaufen vorzugsweise einander entsprechend konisch, und auch die Außenwandung des Bajonettrings 10 ist konisch gestaltet, so daß sich der Durchmesser des Bajonettrings 10 zur Lampenseite hin vergrößert.

An der Außenwandung des Bajonettrings 10 sind vorzugsweise zwei einander diametral gegenüberliegende Führungsstege 11 vorgesehen, die sich in Axialrichtung erstrecken und entsprechend dem konischen Verlauf der Außenwandung des Bajonettrings 10 geneigt sind. Diese Führungsstege 11 greifen in komplementäre Nuten des Reflektorhalters 1 ein, wobei diese Nuten in einem ebenfalls konisch verlaufenden Bereich des Reflektorhalters ausgebildet sind und zwischen dem Bajonettring 10 und dem zugehörigen Bereich des Reflektorhalters 1 ein Spalt 14 entsteht, der bei einer Relativverschiebung zwischen dem Reflektorhalter 1 und dem Bajonettring 10 die Aufgabe der Bewegungsbegrenzung übernimmt, da eine Relativverschiebung nur möglich ist bis die beiden einander gegenüberliegenden Flächen zur Anlage geraten und der Spalt 14 zu Null wird.

Zwischen der mit dem Kupplungskonus einteilig ausgebildeten oberen Endwand des Integralkopfs 2 und dem drehbaren Fokussierring 15 ist zur Vermeidung der Ausbildung einer Wärmebrücke ein Spalt 4 vorgesehen.

Bei einem Drehen des in Axialrichtung festgelegten Fokussierringes 6 wird über das Schraubgewinde 7 der Reflektorhalter 1 axial verschoben und dadurch seine Relativlage zur Lampe 16 verändert. Während dieser Axialverschiebung des Reflektorhalters 1 wird dieser gegen eine Verdrehung durch die Führungsstege 11 am Bajonettring 10 gehindert, und es wurde bereits darauf hingewiesen, daß der maximale Verstellweg des Reflektorhalters 1 durch die sich ergebende Blockierung zwischen den Konusflächen am Reflektorhalter 1 und am Bajonettring 10 vorgegeben ist.

Am Reflektorhalter 1 sind ferner Spannstifte 22 vorgesehen, die dem Bajonettring 10 zugeordnet sind.

In der in der Zeichnung gezeigten Grundstellung der Fokussiereinrichtung kann der Reflektorhalter zusammen mit dem Fokussierring 6 durch Lösen der Bajonettverbindung, das heißt durch eine einfache Verschwenkbewegung vom Integralkopf 2 abgezogen werden, wodurch die Lampe 16 frei zugänglich wird und in diesem Falle auch einfach ausgewechselt werden kann.

An der Außenfläche des Reflektorhalters 1 können gegebenenfalls erforderliche Kühlkörper angeformt oder befestigt sein, wobei in diesen Fällen der Fokussierring zweckmäßigerweise zur leichteren Zugänglichkeit mit einem sich radial erstreckendem Bedienungsstift versehen sein kann.

Innerhalb des Reflektorhalters 1 ist ein geeignet ausgebildeter Reflektor 17 angeordnet, welcher vorzugsweise durch Klemmung mittels eines mit dem Ende des Reflektorhalters 1 verschraubbaren Rings 21 gehaltert wird.

Innerhalb des Reflektors 17 ist bevorzugt noch ein als Ausblendreflektor wirkender Hilfsreflektor 18 angeordnet, der mittels einer Montagefeder 19 bezüglich des Reflektors 17 zentriert ist und über eine Scheibe 20, insbesondere über eine auswechselbar gehalterte Filterscheibe fixiert wird, die gegen den Hilfsreflektor 18 drückt.

Durch diesen modularen Aufbau ist es möglich, eine Anpassung von Reflektoren und Hilfsreflektoren an das jeweils verwendete Leuchtmittel vorzunehmen, und insbesondere ist es möglich, den Integralkopf 2 mit unterschiedlich ausgebildeten Reflektorhaltern zu kombinieren, wobei stets das erläuterte Fokussierprinzip unverändert zum Einsatz kommen kann. Der erzielbare Verstellweg im Rahmen dieses Fokussiersystems reicht dabei stets aus, um die notwendige Anpassung an das jeweilige Leuchtmittel zu gewährleisten.

### Bezugszeichenliste

1 Reflektorhalter
2 Kopfteil bzw. Integralkopf
3 Fassung
4 Distanzspalt
5 Kupplungskonus
6 Fokussierring
7 Gewinde
8 Innenringsteg
9 Zylinderteil
10 Bajonettring
11 Führungssteg
12 Innenringwandung
13 Federring
14 Konusspalt
15 Kunststoffteil
16 Lampe
17 Reflektor
18 Hilfsreflektor
19 Montage feder
20 Filterscheibe
21 Klemmring
22 Spannstift
23 Hülsenfortsatz
24 Einschnürung

## Patentansprüche

1. Strahler mit einer Fokussiereinrichtung zur Erzeugung einer Relativbewegung zwischen Leuchtmittel und Reflektor,
**gekennzeichnet** durch
ein Kopfteil (2) mit einem eine Lampenfassung (3) aufnehmenden Zylinderteil (9), einem auf das Zylinderteil (9) aufschiebbaren hülsenförmigen Fokussierring (6), der über ein Außengewinde (7) mit einem Reflektorhalter (1) verschraubt und bezüglich des Zylinderteils (9) drehbar sowie mittels einer Halteeinrichtung (10) in Axialrichtung festlegbar ist, und einer zwischen dem Reflektorhalter (1) und der Halteeinrichtung (10) wirksamen Axialführung (11).

2. Strahler nach Anspruch 1,
dadurch **gekennzeichnet**,
daß das Zylinderteil (9) einen lampenseitigen Hülsenfortsatz (23) aufweist, der mit einem die Haltevorrichtung bildenden Bajonettring (10) unter gleichzeitiger axialer Festlegung eines am Fokussierring (6) vorgesehenen Innenringstegs (8) kuppelbar ist.

3. Strahler nach Anspruch 2,
dadurch **gekennzeichnet**,
daß der Bajonettring (10) im Reflektorhalter (1) zwischen zwei Anschlägen axial beweglich gehaltert ist und an seiner Außenseite zumindest einen in Axialrichtung verlaufenden Führungssteg (11) aufweist, der in eine komplementäre Nut im Reflektorhalter (1) eingreift.

4. Strahler nach Anspruch 3,
dadurch **gekennzeichnet,**
daß sich die Außenwandung des mit wenigstens einem Führungssteg (11) versehenen Bajonettrings (10) und der ihr mit Abstand gegenüberliegende Innenwandbereich des Reflektorhalters (1) zur Reflektoröffnung hin konisch erweitern und bei einer Axialverschiebung des Reflektors (1) die aufeinandertreffenden Flächen eine Hubbegrenzung des Reflektorhalters (1) bilden.

5. Strahler nach einem der vorhergehenden Ansprüche,
dadurch **gekennzeichnet,**
daß der Bajonettring (10) eine den Hülsenfortsatz (23) des Zylinderteils (9) hintergreifende Innenringwandung (12) aufweist und bodenseitig im Bajonettring (10) ein Federring (13) vorgesehen ist.

6. Strahler nach einem der vorhergehenden Ansprüche,
dadurch **gekennzeichnet,**
daß das Kopfteil (2) mit einem metallischen Kupplungskonus (5) zur Verbindung mit einer komplementären Rohraufnahme versehen ist und daß dieser Kupplungskonus (5) über einen gespritzten oder gegossenen Kunststoffbereich (15) wärmebrückenfrei mit dem Zylinderteil (9) verbunden ist.

7. Strahler nach Anspruch 6,
dadurch **gekennzeichnet,**
daß zwischen dem Kupplungskonus (5) und dem metallischen Zylinderteil (9) eine als Wärmeübertragungssperre dienende Einschnürung (24) vorgesehen ist.

8. Strahler nach Anspruch 6,
dadurch **gekennzeichnet,**
daß an den Reflektorhalter Kühlkörper angeformt oder formschlüssig daran befestigt sind.

9. Strahler nach Anspruch 6,
dadurch **gekennzeichnet**,
daß innerhalb des im Reflektorhalter (1) vorgesehenen Reflektors (17) ein als Ausblendreflektor dienender Hilfsreflektor (18) über eine Montagefeder (19) gehaltert und durch eine Scheibe, insbesondere eine Filterscheibe (20) gestützt ist.

10. Strahler nach Anspruch 9,
dadurch **gekennzeichnet**,
daß die Filterscheibe (20) auswechselbar und mittels eines mit dem Reflektorhalter verschraubbaren Halteringes fixiert ist.

11. Strahler nach einem der vorhergehenden Ansprüche,
dadurch **gekennzeichnet**,
daß der Reflektorhalter (1) zum Zwecke des Lampenwechsels in der Grundstellung der Fokussiereinrichtung durch Entkopplung der Bajonettverbindung von dem Integralkopf (2) zusammen mit dem Fokussierring (6) axial abziehbar ist.

## Claims

1. Spotlight comprising a focusing device for generating a relative movement between the lighting means and the reflector, characterised by a head part (2) having a cylindrical part (9) receiving a lamp holder (3), a sleeve-like focusing ring (6) which can be pushed onto the cylindrical part (9) and which is screwed to a reflector holder (1) via an outer thread (7) and is rotatable with respect to the cylindrical part (9) and also fixable in the axial direction by means of a holding device (10), and an axial guide (11) effective between the reflector holder (1) and the holding means (10).

2. Spotlight in accordance with claim 1, characterised in that the cylindrical part (9) has a lamp side sleeve projection (23) which can be coupled to a bayonet ring (10) which forms the holding device with simultaneous axial fixation of an inner ring flange (8) provided at the focusing ring (6).

3. Spotlight in accordance with claim 2, characterised in that the bayonet ring (10) is axially movably held in the reflector holder (1) between two abutments and has at its outer side at least one guide tongue (11) extending in the axial direction which engages into a complementary groove in the reflector holder (1).

4. Spotlight in accordance with claim 3, characterised in that the outer wall of the bayonet ring (10) provided with at least one guide tongue (11) and the inner wall region of the reflector holder lying opposite to and spaced from it broaden conically towards the reflector opening; and in that the surfaces which meet on axial displacement of the reflector (1) form a stroke limit for the reflector holder (1).

5. Spotlight in accordance with one of the preceding claims, characterised in that the bayonet ring (10) has an inner ring wall (12) which engages behind the sleeve projection (23) of the cylindrical part (9), and in that a spring ring (13) is provided at the base side in the bayonet ring (10).

6. Spotlight in accordance with one of the preceding claims, characterised in that the head part (2) is provided with a metallic coupling cone (5) for connection to a complementary tube mount; and in that this coupling cone (5) is connected to the cylindrical part (9) in a manner free of thermal bridges via an injection moulded or cast plastic region (15).

7. Spotlight in accordance with claim 6, characterised in that a constriction (24) serving as a thermal transmission barrier is provided between the coupling cone (5) and the metallic cylindrical part (9).

8. Spotlight in accordance with claim 6, characterised in that cooling bodies are moulded onto or are secured in form-fitted manner to the reflector holder.

9. Spotlight in accordance with claim 6, characterised in that an auxiliary reflector (18) serving as a blanking out reflector is held via an installation spring (19) and is supported by a disc, in particular by a filter disc (20).

10. Spotlight in accordance with claim 9, characterised in that the filter disc (20) is interchangeable and is fixed by means of a holder ring which can be screwed to the reflector holder.

11. Spotlight in accordance with one of the preceding claims, characterised in that the reflector holder (1) can be withdrawn axially together with the focusing ring (6) for the purpose of changing the lamp in the basic position of the focusing device by decoupling of the bayonet connection.

## Revendications

1. Projecteur comprenant un dispositif de focalisation pour produire un mouvement relatif entre la source d'éclairement et le réflecteur, caractérisé par une partie de tête (2) avec une partie cylindrique (9) qui reçoit une douille de lampe (3), une bague de focalisation en forme de douille (6) susceptible d'être enfilée sur la partie cylindrique (9), ladite bague étant vissée via un filetage extérieur (7) sur un porte-réflecteur (1) et pouvant être fixée en rotation par rapport à la partie cylindrique (9) et en direction axiale au moyen d'un dispositif de maintien (10), et un guidage axial (11) qui agit entre le porte-réflecteur (1) et le dispositif de maintien (10).

2. Projecteur selon la revendication 1, caractérisé en ce que la partie cylindrique (9) comporte un prolongement tubulaire (23) côté lampe, qui est susceptible d'être accouplé avec une bague à baïonnette (10) qui forme le dispositif de maintien, en fixant axialement simultanément un voile de bague intérieur (8) prévu sur la bague de focalisation (6).

3. Projecteur selon la revendication 2, caractérisé en ce que la bague à baïonnette (10) est maintenue en déplacement axial dans le porte-réflecteur (1) entre deux butées, et comporte sur sa face extérieure au moins un voile de guidage (11) qui s'étend en direction axiale et qui s'engage dans une gorge complémentaire dans le porte-réflecteur (1).

4. Projecteur selon la revendication 3, caractérisé en ce que la paroi extérieure de la bague à baïonnette (10) pourvue d'au moins un voile de guidage (11) et la région de paroi intérieure du porte-réflecteur (1) qui lui fait face à distance, vont en s'élargissant de manière conique vers l'ouverture du réflecteur, et forment lors d'un déplacement axial du réflecteur (1) les surfaces qui se rencontrent d'une limitation de course du porte-réflecteur (1).

5. Projecteur selon l'une quelconque des revendications précédentes, caractérisé en ce que la bague à baïonnette (10) comporte une paroi annulaire intérieure (12) qui engage par l'arrière le prolongement tubulaire (23) de la partie cylindrique (9), et en ce qui est prévu du côté du fond dans la bague à baïonnette (10) une bague élastique (13).

6. Projecteur selon l'une quelconque des revendications précédentes, caractérisé en ce que la partie de tête (2) est pourvue d'un cône d'accouplement métallique (5) pour la liaison avec un logement tubulaire complémentaire, et en ce que ce cône d'accouplement (5) est relié à la partie cylindrique (9) via une zone en matière plastique (15) injectée ou coulée, de manière exempte de pont thermique.

7. Projecteur selon la revendication 6, caractérisé en ce qu'il est prévu entre le cône d'accouplement (5) et la partie cylindrique métallique (9) un rétrécissement (24) servant de blocage à la transmission thermique.

8. Projecteur selon la revendication 6, caractérisé en ce que des corps de refroidissement sont formés ou fixés avec coopération de formes sur le porte-réflecteur.

9. Projecteur selon la revendication 6, caractérisé en ce qu'à l'intérieur du réflecteur (17) prévu dans le porte-réflecteur (1) est monté un réflecteur auxiliaire (18) servant de réflecteur anti-éblouissement, maintenu au moyen d'un ressort de montage (19) est soutenu par une plaque, en particulier une plaque de filtrage (20).

10. Projecteur selon la revendication 9, caractérisé en ce que la plaque de filtrage (20) est interchangeable et fixée au moyen d'une bague de maintien susceptible d'être vissée avec le porte-réflecteur.

11. Projecteur selon l'une quelconque des revendications précédentes, caractérisé en ce que le porte-réflecteur (1) est susceptible d'être retiré axialement ensemble avec la bague de focalisation (6) dans le but de changer la lampe dans la position de base du dispositif de focalisation, par découplage de la liaison à baïonnette par rapport à la tête intégrée (2).
